# EUROPÄISCHE PATENTSCHRIFT

(11) **EP 2 423 097 B1**
(45) Veröffentlichungstag und Bekanntmachung des Hinweises auf die Patenterteilung: **11.10.2017**
(21) Anmeldenummer: 11006008.4
(22) Anmeldetag: 22.07.2011
(51) Int. Cl.: B63B 23/34

(54) **Vorrichtung für Schiffe zur Aufnahme und zum Aussetzen von Wasserfahrzeugen**
Device for ships for holding and suspending water vehicles
Dispositif permettant à un navire d'embarquer et de mettre à l'eau des embarcations

(30) Priorität: 31.08.2010 DE 102010035952
(43) Veröffentlichungstag der Anmeldung: 29.02.2012
(73) Patentinhaber: ThyssenKrupp Marine Systems GmbH, 24143 Kiel (DE)
(72) Erfinder: Balle, Jens, 20251 Hamburg (DE); Popall, Christian, 25479 Ellerau (DE)
(74) Vertreter: Marschall, Stefan

(56) Entgegenhaltungen:
- EP-A1- 0 768 235
- FR-A1- 2 862 277
- FR-E- 95 287
- NL-C2- 1 008 152
- US-A- 5 281 077
- "MULTI-PURPOSE DECK IMPROVES SAFETY OF EVACUATION/RETRIEVEL PROCEDURES", OFFSHORE, PENNWELL, TULSA, OK, US, Bd. 61, Nr. 3, 1. März 2001 (2001-03-01), Seite 92, XP001112225, ISSN: 0030-0608

## Beschreibung

Die Erfindung bezieht sich auf eine Vorrichtung für Schiffe zur Aufnahme und zum Aussetzen von Wasserfahrzeugen in Form eines Aufnahmegestells über bordseitige Hebeeinrichtungen, wobei das Wasserfahrzeug über Fixierelemente gehalten wird.

Bei derartigen Ausbildungen besteht das Problem, eine Handhabung von unterschiedlichen Fahrzeuggrößen und Bootsgeometrien zu ermöglichen. Hierbei ist es bekannt, Aufnahmevorrichtungen über bordseitige Hebeeinrichtungen einzusetzen und das Wasserfahrzeug aufzunehmen bzw. abzusetzen.

Aus der Druckschrift EP 0 768 235 A1 ist eine Vorrichtung zum Heben und Senken von Booten im Wasser bekannt, die mindestens einen am Bootskörper angebrachten, als Schwimmkissen ausgebildeten und bei Einwirkung einer ihn bewegenden Kraft entlang der Rumpfoberfläche des Bootes zumindest teilweise unter die Wasseroberfläche geführten Auftriebskörper aufweist.

Die Aufgabe der Erfindung ist es, eine Vorrichtung zur Aufnahme und zum Aussetzen für Wasserfahrzeuge zu schaffen, die zur Handhabung auf einfache Weise an unterschiedliche Wasserfahrzeuge anpassbar und voreinstellbar ist sowie auch die Anpassung an die vorliegenden Schwerpunkte der aufzunehmenden Wasserfahrzeuge gewährleistet.

Die Lösung dieser Aufgabe erfolgt erfindungsgemäß durch eine Vorrichtung mit den Merkmalen des Anspruchs 1. Die Vorrichtung weist insbesondere ein Aufnahmegestell mit Fixierelementen und mit einem Verbindungselement auf. Das Aufnahmegestell ist durch eine dreidimensionale Rahmenanordnung gebildet, die in Längsrichtung beiderseits des Verbindungselementes für die Hebeeinrichtung über teleskopierende angeordnete Rahmenteile längenveränderlich einstellbar ist und Stirnseiten des Rahmengestells Aufnahmeöffnungen bilden, wobei Vertikalträger der stirnseitigen Rahmenanordnung jeweils Behälter als Auftriebskörper und/oder Ballasttanks aufweisen und zusätzlich Fender in Form steuerbarer volumenveränderlicher Kissenelemente zur Fixierung des aufgenommenen Wasserfahrzeuges angeordnet sind. Zur anpassungsfähigen Einstellung in Längs- und Querrichtung der Vorrichtung ist vorgesehen, dass die Rahmenanordnung im oberen Bereich durch kreuzweise zugeordnete teleskopierende Rahmenteile gebildet ist. Eine untere teleskopierende Verbindungsstrebe ist zwischen unteren Basisstreben von u-förmigen stirnseitigen Rahmenteilen angeordnet, wobei die Basisstreben in Führungen der Vertikalträger bei Verstellung der teleskopierenden kreuzweise angeordneten Rahmenteile verschiebbar sind.

Hierdurch wird der Vorteil geschaffen, dass das Rahmengestell mit teleskopierenden Rahmenteilen beidseitig bzw. einseitig eine Längeneinstellung zur Anpassung gewährleistet, um den vorliegenden Verhältnissen Rechnung zu tragen. Ferner wird durch die volumenveränderlichen Kissenelemente eine anpassungsfähige Fixierung eines aufgenommenen Wasserfahrzeuges gewährleistet, die sich der Fahrzeuggeometrie anpasst.

Eine einfache Ausbildung zur Berücksichtigung des Schwerpunktes eines aufgenommenen Wasserfahrzeuges besteht darin, dass die Behälter befüllbare Flüssigkeitsräume zur Schwerpunktsverlagerung aufweisen.

Ferner wird vorgeschlagen, dass die untere teleskopierende Verbindungsstrebe zusätzlich ein steuerbares volumenveränderbares Kissenelement aufweist.

Um auch im Unterwasserbereich eine Aufnahme durch die Vorlage zu ermöglichen wird vorgeschlagen, dass die Behälter als Ballasttanks zum Absenken des Aufnahmegestells unter Wasser befüllbar sind.

Zur Begrenzung des gebildeten Aufnahmeraumes der Vorrichtung wird vorgeschlagen, dass eine Stirnseite der Rahmenanordnung ein Netz zur Lagesicherung eines aufgenommenen Wasserfahrzeuges aufweist.

Weiterhin wird vorgeschlagen, dass die Volumenveränderung der Kissenelemente durch pneumatische Füllmittel einstellbar ist.

Eine weitere Ausbildung besteht darin, dass über Steuerungseinheiten die einzelnen Kissenelemente zum Bremsen vor Fixieren und Sichern ansteuerbar sind.

In den Zeichnungen ist ein Ausführungsbeispiel einer Vorrichtung mit kurzweise teleskopierenden Rahmenteilen im oberen Bereich schematisch dargestellt. Es zeigen:
- Fig. 1 :: eine perspektivische Darstellung einer Vorrichtung in ihrer ausgefahrener Maximalgröße,
- Fig. 2 :: eine Darstellung gemäss Fig. 1 in eingefahrener Minimalgröße,
- Fig. 3 :: eine Seitenansicht gemäss Fig. 1,
- Fig. 4 :: eine Seitenansicht gemäss Fig. 2 und
- Fig. 5 :: eine Teilansicht der Vorrichtung als Vorderansicht mit einem aufgenommenen Wasserfahrzeug

Das dargestellte Aufnahmegestell in Form einer dreidimensionalen Rahmenanordnung wird in dieser Ausbildung im oberen Bereich durch kreuzweise zugeordnete teleskopierende einzelne Rahmenteile 1 gebildet, die im Kreuzungspunkt durch ein Verbindungselement 2 verbunden sind, an dem eine bordseitige Hebeeinrichtung, beispielsweise in Form eines Seiles 3, angreift. Die Rahmenanordnung wird dabei jeweils stirnseitig durch u-förmig zugeordnete Rahmenteile unter Bildung einer Aufnahmeöffnung 5 durch eine Basisstrebe 6 und Vertikalträger 7 gebildet. Die Basisstreben 6 jeder Stirnseite sind dabei über eine teleskopierbare Verbindungsstrebe 8 verbunden.

Um eine Verkürzung der Anordnung einseitig oder beidseitig zum Verbindungselement 2 durchzuführen, sind die Basisstreben 6 über Führungen 9 der Vertikalstreben 7 verschiebbar angeordnet.

Durch die üblicherweise mit Druckluft betriebenen teleskopierenden Rahmenteile 1 und Verbindungsstrebe 8 sind somit eine Veränderung in der Länge und in der Breite des Aufnahmegestells durchführbar. Selbstverständlich ist auch ein Betrieb in hydraulischer Ausbildung möglich. An einer Stirnseite ist die Aufnahmeöffnung 5 durch ein Netz 10 teilweise verschlossen.

Die Vertikalstreben 7 der Anordnung nehmen ferner jeweils Behälter 11 auf, die als Schwimmkörper und/oder Ballasttanks ausgebildet sind und entsprechend den vorliegenden Anforderungen befüllbar sind. Somit ist die Anordnung gegebenenfalls absenkbar oder es können Schwerpunktslagen eines zugeordneten Wasserfahrzeuges 12 angepasst werden.

Das Wasserfahrzeug 12 wird über die Aufnahmeöffnung 5 aufgenommen und in der aufgenommenen Position über zugeordnete volumenveränderliche Kissenelemente 13 fixiert. Die Kissenelemente 13 sind in dieser Ausbildung an den Behältern 11 angeordnet und können auch direkt an den Vertikalträgern 7 angeordnet werden. In dieser Ausbildung ist zusätzlich unterhalb des Wasserfahrzeuges 12 ein volumenveränderliches Kissenelement 14 an der Verbindungsstrebe 8 angeordnet.

Durch diese Ausbildung ist es somit möglich, entsprechend des aufzunehmenden Wasserfahrzeuges 12 eine Voreinstellung über alle Elemente der Rahmenanordnung durchzuführen und gegebenenfalls auch die Behälter 11 zu befüllen. Ferner wird über die einstellbaren Kissenelemente 13, 14 eine Fixierung des aufgenommenen Wasserfahrzeuges 12 vorgenommen, wobei die Kissenelemente 13 während des Aufnahmevorganges des Wasserfahrzeuges 12 als Fender dienen.

## Patentansprüche

1. Vorrichtung für Schiffe zur Aufnahme und zum Aussetzen von Wasserfahrzeugen aufweisend ein Aufnahmegestell mit Fixierelementen, über die ein Wasserfahrzeug im Aufnahmegestell gehalten werden kann,
und mit einem Verbindungselement (2) im obenliegenden Bereich als Angriffspunkt für bordseitige Hebeeinrichtungen ,
wobei das Aufnahmegestell als eine dreidimensionale Rahmenanordnung gebildet ist, **dadurch gekennzeichnet,**
**dass** die Rahmenanordnung im oberen Bereich durch kreuzweise zugeordnete teleskopierende Rahmenteile (1), die im Kreuzungspunkt durch das Verbindungselement (2) verbunden sind, gebildet ist,
**dass** die Rahmenanordnung jeweils stirnseitig durch U-förmige Rahmenteile, die unter Bildung von je einer Aufnahmeöffnung eine untere Basisstrebe (6) und Vertikalträger (7) aufweisen, gebildet ist, wobei eine untere teleskopierende Verbindungsstrebe (8) zwischen den jeweiligen Basisstreben (6)angeordnet ist, und wobei die Basisstreben (6) in Führungen (9) der Vertikalträger (7) bei Verstellung der teleskopierenden kreuzweise angeordneten Rahmenteile (1) verschiebbar sind,
so dass die Rahmenanordnung in Längsrichtung beiderseits des Verbindungselementes (2) längenveränderlich einstellbar ist,
und **dass** die Vertikalträger (7) jeweils Behälter (11) als Auftriebskörper und/oder Ballasttanks aufweisen und zusätzlich Fender in Form steuerbarer volumenveränderlicher Kissenelemente (13) zur Fixierung des aufgenommenen Wasserfahrzeuges (12) angeordnet sind.

2. Vorrichtung nach Anspruch 1, **dadurch gekennzeichnet, dass** die Behälter (11) befüllbare Flüssigkeitsräume zur Schwerpunktsverlagerung aufweisen.

3. Vorrichtung nach einem der Ansprüche 1 oder 2, **dadurch gekennzeichnet, dass** die untere teleskopierende Verbindungsstrebe (8) zusätzlich ein steuerbares volumenveränderbares Kissenelement (14) aufweist.

4. Vorrichtung nach einem der Ansprüche 1 bis 3, **dadurch gekennzeichnet, dass** die Behälter als Ballasttanks zum Absenken des Aufnahmegestells unter Wasser befüllbar sind.

5. Vorrichtung nach einem der Ansprüche 1 bis 4, **dadurch gekennzeichnet, dass** eine Stirnseite der Rahmenanordnung ein Netz (10) zur Lagesicherung eines aufgenommenen Wasserfahrzeuges (12) aufweist.

6. Vorrichtung nach einem der Ansprüche 1 bis 5, **dadurch gekennzeichnet, dass** die Volumenveränderung der Kissenelemente (13, 14) durch pneumatische Füllmittel einstellbar ist.

7. Vorrichtung nach einem der Ansprüche 1 bis 6, **dadurch gekennzeichnet, dass** über Steuerungseinheiten die einzelnen Kissenelemente (13, 14) zum Bremsen vor Fixieren und Sichern ansteuerbar sind.

## Claims

1. Apparatus for ships for picking up and releasing watercraft, having a holding cradle with fixing elements, by means of which the watercraft can be retained in the holding cradle, and having a connecting element (2) in the upper region as an engagement point for on-board lifting devices,
wherein the holding cradle is in the form of a three-dimensional frame assembly, **characterised in that** the upper region of the frame assembly is formed by telescopic frame members (1) attached in crosswise manner which are connected at the intersection point by the connecting element (2), each frontal end of the frame assembly is formed by U-shaped frame members which consist of a lower base strut (6) and vertical supports (7), creating a pickup opening, wherein a lower telescopic connecting strut (8) is arranged between the respective base struts (6), and wherein the base struts (6) are displaceable in guides (9) on the vertical supports (7) when the telescopic frame members (1) attached in crosswise manner are shifted, so that the frame assembly is adjustable in the lengthwise direction with an alteration of length on both sides of the connecting element (2), and the vertical supports (7) each include containers (11) as buoyancy bodies and/or ballast tanks, and fenders in the form of controllable, variable volume cushion elements (13) are also arranged to secure the watercraft (12) that is being picked up.

2. Device according to claim 1, **characterised in that** the containers (11) have cavities which are fillable with liquid for shifting the centre of gravity.

3. Device according to claim 1 or 2, **characterised in that** the lower telescopic connecting strut (8) also has a controllable, variable volume cushion element (14).

4. Device according to any one of claims 1 to 3, **characterised in that** the containers can be filled under water for use as ballast tanks for sinking the holding cradle.

5. Device according to any one of claims 1 to 4, **characterised in that** one frontal side the frame assembly is equipped with a net (10) to secure the position of a watercraft (12) that has been picked up.

6. Device according to any one of claims 1 to 5, **characterised in that** the change in volume of the cushion elements (13, 14) is adjustable with pneumatic filling agents.

7. Device according to any one of claims 1 to 6, **characterised in that** the individual cushion elements (13, 14) are actuatable via control units for braking before fixing and securing.

## Revendications

1. Dispositif pour bateaux destiné à recevoir et à sortir des véhicules aquatiques, présentant un châssis récepteur doté d'éléments de fixation grâce auxquels les véhicules aquatiques peuvent être maintenus dans le châssis récepteur,
et comportant un élément de raccordement (2) situé dans sa partie supérieure et servant de point de prise pour des dispositifs de levage embarqués,
le châssis récepteur étant réalisé sous forme d'un dispositif de châssis tridimensionnel,
**caractérisé en ce que**
le dispositif de châssis est constitué dans sa partie supérieure par des pièces de châssis télescopiques associées en croix (1), qui sont reliées au point d'intersection par l'élément de raccordement (2),
que le dispositif de châssis est respectivement constitué sur sa face frontale par des pièces de châssis en forme de U qui présentent, en formant chacune un orifice récepteur, une traverse de base inférieure (6) et des montants verticaux (7), une traverse de raccordement télescopique inférieure (8) étant disposée entre les traverses de base respectives (6) et les traverses de base (6) étant déplaçables dans des guides (9) des montants verticaux (7) en cas de déplacement des pièces de châssis télescopiques disposées en croix (1),
de sorte que le dispositif de châssis est réglable dans le sens longitudinal des deux côtés de l'élément de raccordement sur une longueur variable,
et que les montants verticaux (7) présentent respectivement des contenants (11) sous forme de corps de portage et/ou de citernes à ballast et que sont disposés en outre des bourrelets sous forme d'éléments en forme de coussins contrôlables à volume variable (13) pour la fixation du véhicule aquatique reçu (12).

2. Dispositif selon la revendication 1, **caractérisé en ce que** les contenants (11) présentent des compartiments à liquide pouvant être remplis pour le déplacement du centre de gravité.

3. Dispositif selon une des revendications 1 ou 2, **caractérisé en ce que** la traverse télescopique inférieure de raccordement (8) présente en outre un élément en forme de coussin contrôlable à volume variable (14).

4. Dispositif selon une des revendications 1 à 3, **caractérisé en ce que** les contenants servant de citernes à ballast peuvent être remplis pour descendre le châssis récepteur sous l'eau.

5. Dispositif selon une des revendications 1 à 4, **caractérisé en ce qu'**une face frontale du dispositif de châssis présent un filet (10) pour bloquer la position d'un véhicule aquatique reçu (12).

6. Dispositif selon une des revendications 1 à 5, **caractérisé en ce que** la variation de volume des éléments en forme de coussins (13, 14) est réglable par des moyens de remplissage pneumatiques.

7. Dispositif selon une des revendications 1 à 6, **caractérisé en ce que** les différents éléments en forme de coussins (13, 14) sont contrôlables par des unités de commande pour les freiner avant la fixation et le blocage.
